# EUROPÄISCHE PATENTSCHRIFT

(11) **EP 1 272 755 B1**
(45) Veröffentlichungstag und Bekanntmachung des Hinweises auf die Patenterteilung: **27.12.2006**
(21) Anmeldenummer: 01921201.8
(22) Anmeldetag: 15.03.2001
(51) Int. Cl.: F02M 25/08

(54) **VERFAHREN ZUR DICHTHEITSPRÜFUNG EINER TANKENTLÜFTUNGSANLAGE EINES FAHRZEUGS**
METHOD FOR CONDUCTING A LEAK TEST OF A TANK VENTILATION SYSTEM OF A VEHICLE
PROCEDE POUR CONTROLER L'ETANCHEITE D'UNE UNITE D'AERATION DE RESERVOIR D'UN VEHICULE

(30) Priorität: 06.04.2000 DE 10016951; 20.04.2000 DE 10019935
(43) Veröffentlichungstag der Anmeldung: 08.01.2003
(73) Patentinhaber: ROBERT BOSCH GMBH, 70442 Stuttgart (DE)
(72) Erfinder: FRITZ, Thorsten, 76571 Gaggenau (DE); REUSCHENBACH, Lutz, 70469 Stuttgart (DE)
(86) Internationale Anmeldenummer: PCT/DE2001/000987
(87) Internationale Veröffentlichungsnummer: WO 2001/077517

(56) Entgegenhaltungen:
- EP-A- 0 611 674
- DE-A- 19 636 431
- DE-A- 19 809 384
- DE-C- 19 502 776
- PATENT ABSTRACTS OF JAPAN vol. 2000, no. 03, 30. März 2000 (2000-03-30) -& JP 11 343926 A (UNISIA JECS CORP), 14. Dezember 1999 (1999-12-14) -& US 6 119 663 A (OKUMA SHIGEO) 19. September 2000 (2000-09-19)

## Beschreibung

### Stand der Technik

Die Erfindung betrifft ein Verfahren zur Dichtheitsprüfung einer Tankentlüftungsanllge eines Fahrzeugs nach den Oberbegriffen der unabhängigen Ansprüche 1 und 2.

Verfahren zur Dichtheitsprüfung gehen beispielsweise aus der DE 196 36 431 A1 oder aus der DE 198 09 384 A1 hervor.

Bei diesen Verfahren wird durch die Druckquelle Luft in die Tankentlüftungsanlage gepumpt. Bei dichter Tankentlüftungsanlage baut sich auf diese Weise ein Druck auf. Der erhöhte Druck verändert die Betriebskenngröße der Druckquelle, so wird beispielsweise der elektrische Strombedarf der Pumpe der Druckquelle erhöht. Die Messung des Pumpenstroms stellt somit ein Maß für den Druck im Tank dar. Der Pumpenstrom wird dabei zu Beginn des Pumpvorgangs und nach Ablauf eines vorgegebenen Zeitintervalls gemessen. Bei einer dichten Tankentlüftungsanlage wird aufgrund des sich aufbauenden Drucks ein Ansteigen des Stroms erwartet. Unterschreitet der Stromanstieg ein erwartetes vorgebbares Maß, wird eine Fehlermeldung "Leck" ausgegeben.

Eine solche Dichtheitsprüfung kann nur bei dichtem Tankentlüftungsventil erfolgreich sein. Zu einem undichten Tanksystem kann beispielsweise ein in seiner Funktionsweise gestörtes Tankentlüftungsventil (offen klemmend) fuhren. Die Funktionsweise des Tankentlüftungsventils kann dabei auf unterschiedliche Art und Weise geprüft werden. So kann beispielsweise der zur Ansteuerung des Tankentlüftungsventils erforderliche Strom erfasst und ausgewertet werden, oder es können Tankentlüftungsventile verwendet werden, deren Schaltstellung auslesbar ist.

Derartige Funktionsprüfungen des Tankentlüftungsventils erfordern zusätzliche elektrische Leitungen, zusätzlichen Schaltungsaufwand. Sie erfordern daher nicht nur einen technischen, sondern insbesondere auch einen nachteiligen Kostenaufwand.

Der Erfindung liegt daher die Aufgabe zugrunde, ein Verfahren zur Dichtheitsprüfung einer Tankentlüftungsanlage eines Fahrzeugs der gattungsgemäßen Art so weiterzubilden, dass mit möglichst geringem technischem Aufwand eine zuverlässige Prüfung der Funktionsfähigkeit des Tankentlüftungsventils möglich ist.

### Vorteile der Erfindung

Diese Aufgabe wird bei einem Verfahren zur Prüfung der Funktionsfähigkeit einer Tankentlüftungsanlage der eingangs beschriebenen Art erfindungsgemäß durch die Merkmale der unabhängigen Ansprüche 1 und 2 gelöst.

Grundgedanke der Erfindung ist es, aufgrund des zeitlichen Verlaufs der Betriebskenngröße bei Dichtheitsprüfungen auf die Funktionsfähigkeit des Tankentlüftungsventils zu schließen. Hierzu wird der zeitliche verlauf der Betriebskenngröße bei einer im Leerlauf einer Brennkraftmaschine des Fahrzeugs durchgeführten Tankmessung, bei einer sogenannten Leerlaufmessung, erfasst und sodann der zeitliche Verlauf der Betriebskenngröße bei einer bei abgestellter Brennkraftmaschine des Fahrzeugs durchgeführten Tankmessung, bei einer sogenannten Nachlaufmessung, erfasst und auf eine Störung des Tankentlüftungsventils dann schließt, wenn der zeitliche Gradient der Betriebskenngröße bei der Leerlaufmessung von dem vergleichbaren zeitlichen Gradienten der Betriebskenngröße bei der Nachlaufmessung um einen vorgegebenen Wert abweicht. Hierdurch ist eine Prüfung der Dichtheit des Tankentlüftungsventils im geschlossenen Zustand möglich. Auf diese Weise kann insbesondere ein Feinstleck am Tankentlüftungsventil von einem Feinstleck an anderer Stelle in der Tankentlüftungsanlage unterschieden werden.

Ein großer Vorteil dieses Verfahrens ist es, dass keine zusätzliche Leitungen, Schaltungen und dergleichen erforderlich sind, um die Funktionsfähigkeit des Tankentlüftungsventils zu überprüfen. Vielmehr wird der zeitliche Verlauf der Betriebskenngröße bei der ohnehin stattfindenden Tankmessung zur Prüfung der Funktionsfähigkeit des Tankentlüftungsventils ausgewertet.

Dabei kann sowohl ein Vergleich mit einer Referenzmessung stattfinden als auch ein Vergleich mit einer Schwelle, die aus Betriebsgrößen zur Steuerung einer Brennkraftmaschine des Fahrzeugs oder fest vorgegeben wird.

Ein vorteilhaftes Ausführungsbeispiel des Verfahrens sieht vor, dass man nach Beendigung der Tankmessung das Tankentlüftungsventil öffnet, den zeitlichen Verlauf der Betriebskenngröße erfasst und auf die Funktionsfähigkeit des Tankentlüftungsventils schließt, wenn die Betriebskenngröße innerhalb einer vorgegebenen Zeit um einen vorgegebenen Wert abfällt. Bei diesem Ausführungsbeispiel kann auf einfache Weise geprüft werden, ob das Tankentlüftungsventil im geschlossenen Zustand klemmt. In diesem Falle würde zwar kein Leck erfasst, gleichwohl wäre eine ordnungsgemäße Funktion der Tankentlüftungsanlage nicht sichergestellt.

Als Betriebskenngrößen kommen, wie schon erwähnt, eine oder mehrere der folgenden Größen in Frage: Die Stromaufnahme der Druckquelle und/oder die Drehzahl der Druckquelle und/oder die an der. Druckquelle anliegende Spannung und/oder der von der Druckquelle erzeugte Druck.

Sofern ein Referenzleck verwendet wird, wird es vorzugsweise parallel zur Tankentlüftungsanlage geschaltet.

### Zeichnung

Weitere Merkmale und Vor eile der Erfindung sind Gegenstand der nachfolgenden Beschreibung sowie der zeichnerischen Darstellung einiger Ausführungsbeispiele.

In der Zeichnung zeigen :
- Fig. 1: eine aus dem Stand der Technik bekannte Tankentlüftungsanlage, bei der das von der Erfindung Gebrauch machende Verfahren zur Anwendung kommt;
- Fig. 2: schematisch den verlauf des Pumpenstroms über der Zeit bei einem ersten Ausführungsbeispiel des erfindungsgemäßen Verfahrene und
- Fig. 3: schematisch den Verlauf des Pumpenstroms über der Zeit bei einem zweiten Ausführungsbeispiel des erfindungsgemäßen Verfahrens.

### Beschreibung der Ausführungsbeispiele

Eine aus dem Stand der Technik bekannte Tankentlüftungsanlage eines Kraftfahrzeugs, dargestellt: in Fig. 1, umfasst einen Tank 10, ein Adsorptionsfilter 20, beispielsweise ein Aktivkohlefilter, das mit dem Tank 10 über eine Tankanschlussleitung 12 verbunden ist und eine mit der Umgebung verbindbare Belüftungsleitung 22 aufweist, sowie ein Tankentlüftungsventil 30, das einerseits mit dem Adsorptionsfilter 20 über eine Ventilleitung 24 und andererseits mit einem Saugrohr 40 einer (nicht dargestellten) Brennkraftmaschine über eine Ventilleitung 42 verbunden ist.

Durch verdunstung entstehen in dem Tank 10 Kohlenwasserstoffe, die sich in dem Adsorptionsfilter 20 anlagern. Zur Regenerierung des Adsorptionsfilters 20 wird das Tankentlüftungsventil 30 geöffnet, so dass aufgrund des in dem Saugrohr 40 herrschenden Unterdrucks Luft der Atmosphäre durch das Adsorptionsfilter 20 gesaugt wird, wodurch die in dem Adsorptionsfilter 20 angelagerten Kohlenwasserstoffe in das Saugrohr 40 gesaugt und der Brennkraftmaschine zugeführt werden.

Um die Funktionsfähigkeit der Tankentlüftungsanlage diagnostizieren zu können, ist eine Pumpe 50 vorgesehen, die von einem beispielsweise Elektromotor angetrieben wird. Die Pumpe 50 ist mit einer Schaltungseinheit (Electronic Control Unit, ECU) 60 verbunden. Der Pumpe 50 nachgeschaltet ist ein Umschaltventil 70 beispielsweise in Form eines 3/2-Wegeventils. Parallel zu diesem Umschaltventil 70 ist in einem separaten Zweig 80 ein Referenzleck 81 angeordnet. Die Größe des Referenzlecks 81 ist so gewählt, dass sie der Größe des zu erfassenden Lecks entspricht, sie beträgt beispielsweise 0,5 mm. Das Referenzleck 81 kann beispielsweise auch Bestandteil des Umschaltventils 70 sein, etwa durch eine Kanalverengung oder dergleichen, so dass in diesem Falle ein zusätzlicher Referenzteil entfallen kann (nicht dargestellt).

Zur Dichtheitsprüfung der Tankentlüftungsanlage wird die Pumpe 50 betätigt und dadurch abwechselnd in die Tankentlüftungsanlage und - durch Umschalten des Ventils 70 - in das Referenzleck 81 ein Überdruck eingebracht. Hierbei wird der dem Pumpenmotor zuzuführende Strom I_{M}, der über einen Widerstand R_{M} abfällt, erfasst und der Schaltungseinheit 60 über einen Analog-Digital Wandler ADC zugeführt. Der in Fig. 2 gezeigte Verlauf entspricht dem zeitlichen Verlauf des Motorstroms I_{M} einer funktionsfähigen Tankentlüftungsanlage ohne Leckage. In dem mit "Referenzmessung" in Fig. 2 gekennzeichneten Zeitintervall befindet sich das Umschaltventil 70 in der in Fig. 1 dargestellten, mit I gekennzeichlleten Stelle. In dieser Stellung des Umschaltventils 70 wird ein Förderstrom durch die Druckquelle 50 über das Referenzleck 80 in die Tankentlüftungsanlage eingebracht. Dabei stellt sich ein zeitlich im wesentlichen konstanter Motorstrom I_{M} ein, wie es in Fig. 2 schematisch dargestellt ist. Statt der Referenzmessung wäre auch eine Schwelle denkbar, die aus anderen Betriebsgrößen der Steuerung der Brennkraftmaschine abgeleitet oder beispielsweise auch fest vorgegeben wird (in Fig. 2 und Fig. 3 nicht dargestellt).

Sobald das Umschaltventil 70 von der Stellung II in die Stellung I (siehe Fig. 1) umgeschaltet wird, beaufschlagt die Druckquelle 50 die Tankentlüftungsanlage mit einem Überdruck. Beim Umschalten nimmt zunächst der Motorstrom I_{M} schnell ab und anschließend mit zunehmender Zeit kontinuierlich zu, bis er einen Wert erreicht, der größer oder gleich ist als der Motorstrom der Referenzmessung. Am unteren Rand der Fig. 2 sind die Schaltstellungen des Tankentlüftungsventils (in Fig. 2 und Fig. 3 mit TEV bezeichnet) sowie des Umschaltventils 70 (in Fig. 2 mit UV bezeichnet) bei den obenbeschriebenen Messungen dargestellt.

Erreicht der Motorstrom I_{M} der Tankmessung nach Ablauf eines vorgegebenen Zeitintervalls den Wert des Motorstroms der Referenzmessung nicht, so wird auf ein Leck geschlossen. Erreicht er ihn, wie es in Fig. 2 schematisch dargestellt ist, liegt kein Leck vor, es wird auf eine dichte Tankanlage geschlossen.

Um nun ein nicht korrekt schließendes Tankentlüftungsventil 30 zu erfassen, wird eine Tankmessung im Leerlauf der Brennkraftmaschine durchgeführt. Hierbei wird in einem Zeitintervall Δt₂ eine Änderung des Stroms ΔI_{2L}, d.h. der Stromgradient, gemessen und gespeichert.

Es wird ferner bei abgestellter Brennkraftmaschine, d.h. im Nachlauf, eine Tankmessung durchgeführt (Nachlaufmessung).

Dabei wird im gleichen Zeitintervall Δt₂ eine Änderung des Stroms ΔI_{2N}, d.h. wiederum der Stromgradient, erfasst. In Fig. 3 sind die beiden zeitlich aufeinanderfolgenden Messungen zur deutlicheren Gegenüberstellung der erfassten Stromgradienten übereinander dargestellt. Es versteht sich, dass diese Messungen aufeinanderfolgen, unabhängig von ihrer Reihenfolge. Diese beiden Stromgradienten werden zur Feststellung eines Lecks am Tankentlüftungsventils verglichen, wie im Folgenden näher erläutert wird.

Wenn beispielsweise bei einer Tankmessung ein Feinstleck erkannt wird, so käme hierfür rein prinzipiell ein undichtes Tankentlüftungsventil 30 in Frage. Um dies zu überprüfen, wird bei einer Dichtheitsprüfung im Steuergerätenachlauf der Stromgradient über das vorgegebene Zeitintervall Δt₂ erfasst. Bei abgestellter Brennkraftmaschine herrscht saugrohrseitig Umgebungsdruck am Tankentlüftungsventil 30. Führt man über das gleiche Zeitintervall Δt₂ eine Dichtheitsprüfung bei laufender Brennkraftmaschine durch, bei der ein Saugrohrunterdruck von 200 bis 400 hPa herrscht und vergleicht den Stromgradienten der Leerlaufmessung mit dem vergleichbaren (den über das gleiche Zeitintervall erfassten), zuvor gemessenen Stromgradienten der Nachlaufmessung, kann bei der Nachlaufmessung dann auf eine Leckage am Tankentlüftungsventil 30 geschlossen werden, wenn der Stromanstieg ΔI_{2N} bei der Nachlaufmessung den Stromanstieg ΔI_{2L} bei der Leerlaufmessung um einen vorgegebenen Wert überschreitet: ΔI_{2N} > ΔI_{2L} + vorgegebener Wert. In diesem Falle sorgt das erhöhte Druckgefälle über dem beispielsweise angenommenen Leck im Tankentlüftungsventil 30 für einen zusätzlichen Abbau des Überdrucks im Tank.

Um zu prüfen, ob das Tankentlüftungsventil 30 ordnungsgemäß öffnet, wird, wie es in Fig. 2 dargestellt ist, im Falle einer dichten Tankentlüftungsanlage, d.h. dann, wenn der Motorstrom der Tankmessung den Wert des Motorstroms der Referenzmessung erreicht, das Tankentlüftungsventil 30 geöffnet. Bei korrekt öffnendem Tankentlüftungsventil 30 wird nun der Motorstrom mit zunehmender Zeit abnehmen. Sinkt er in einem Zeitintervall der Länge Δt₁ wenigstens um einen vorgegebenen Wert Δt₁ ab, so ist davon auszugehen, dass das Tankentlüftungsventil 30 korrekt öffnet. Ist dies nicht der Fall, ist eine ordnungsgemäße Funktionsweise des Tankentlüftungsventils 30 nicht gegeben.

Es ist darauf hinzuweisen, dass die beiden obenbeschriebenen Ausführungsbeispiele zur Prüfung, ob das Tankentlüftungsventil korrekt öffnet sowie zur Prüfung, ob das Tankentlüftungsventil korrekt schließt, auch miteinander kombiniert werden können.

In jedem Falle ist es möglich, die Funktionsfähigkeit des Tankentlüftungsventils 30 in Verbindung mit einer ohnehin stattfinden Dichtheitsprüfung der Tankentlüftungsanlage durchzuführen. Insbesondere sind keine zusätzlichen Leitungen und dgl. erforderlich. Das Verfahren kann vielmehr praktisch bei beliebiger Tankentlüftungsanlagen, bei denen eine Dichtheitsprüfung durchgeführt wird, eingesetzt werden.

## Patentansprüche

1. Verfahren zur Dichtheitsprüfung einer Tankentlüftungsanlage eines Fahrzeugs umfassend einen Tank (10), ein Adsorptionsfilter (20), das mit dem Tank (10) über eine Anschlussleitung (12) verbunden ist und eine Belüftungsleitung (22) aufweist, und ein Tankentlüftungsventil (30), das mit dem Adsorptionsfilter (20) über eine Ventilleitung (24) verbunden ist, wobei man mittels einer Pumpe (50) über ein vorgegebenes Zeitintervall bei geschlossenem Tankentlüftungsventil (30) einen Überdruck oder Unterdruck gegenüber dem Atmosphärendruck abwechselnd in die Tankentlüftungsanläge und ein zu dieser parallel geschaltetes Referenzleck (81) definierter Größe einbringt und wenigstens eine Bstriebskenngröße der Pumpe (50) beim Einbringen des Drucks in die Tankentlüftungsanlage während einer Tankmessung sowie beim Einbringen in das Referenzleck (81) während einer Referenzmessung erfasst, miteinander vergleicht und bei einer Abweichung der Tankmessung von der Referenzmessung um einen vorgebbaren Wert auf ein Leck schließt, **dadurch gekennzeichnet, dass** man den zeitlichen Verlauf der Betriebskenngröße während einer Leerlaufmessung, bei der eine Tankmessung im Leerlauf der Brennkraftmaschine des Fahrzeugs durchgeführt wird, erfasst und dass man den zeitlichen Verlauf der Betriebskenngröße während einer Nachlaufmessung, bei der eine Tankmessung bei abgestellter Brennkraftmaschine des Fahrzeugs durchgeführt wird, erfasst und auf eine Störung des Tankentlüftungsventils dann schließt, wenn der zeitliche Gradient der Betriebskenngröße bei der Leerlaufmessung von dem vergleichbaren zeitlichen Gradienten der Betriebskenngröße bei der Nachlaufmessung um einen vorgegebenen Wert abweicht.

2. Verfahren zur Dichtheitsprüfung einer Tafikentlüftungsanlage eines Fahrzeugs umfassend einen Tank (10), ein Adsorptionsfilter (20), das mit dem Tank (10) über eine Anschlussleitung (12) verbunden ist und eine Belüftungsleitung (22) aufweist, und ein Tankentlüftungsventil (30), das mit dem Adsorptionsfilter (20) über eine Ventilleittung verbunden ist, wobei man während einer Tankmessung mittels einer Pumpe (50) über ein vorgegebenes Zeitintervall bei geschlossenem Tankentlüftungsventil (30) einen Überdruck oder Unterdruck über dem Atmosphärendruck in die Tankenulüftungsanlage einbringt und wenigstens eine Betriebskenngröße der Pumpe (50) beim Einbringen des Drucks in die Tankentlüftungsanlage erfasst und mit einer Schwelle vergleicht, die aus Betriebsgrößen der Steuerung einer Brennkraftmaschine eines Fahrzeugs abgeleitet oder fest vorgegeben werden, und bei einer Abweichung der Tankmessung von der Schwelle um einen vorgegebenen Wert auf ein Leck schließt, **dadurch gekennzeichnet, dass** man den zeitlichen Verlauf der Betriebskenngröße während einer Leerliaufmessung, bei der eine Tankmessung im Leerlauf der Brennkraftmaschine des Fahrzeugs durchgeführt wird, erfasst und dass man den zeitlichen Verlauf der Betriebskenngröße während einer Nachlaufmessung, bei der eine Tankmessung bei abgestellter Brennkraftmaschine des Fahrzeugs durchgeführt wird, erfasst und auf eine Störung des Tankentlüftungsventils dann schließt, wenn der zeitliche Gradient der Betriebskenngröße bei der Leerlaufmessung von dem vergleichbaren zeitlichen Gradienten der Betriebskenngröße bei der Nachlaufmessung um einen vorgegebenen Wert abweicht.

3. Verfahren nach Anspruch 1 oder 2, **dadurch** gckennzcichnet, dass man nach Beendigung der Tankmessung das Tankentlüftungsventil öffnet, den zeitlichen Verlauf der Betriebskenngröße erfasst und auf die Funktionsfähigkeit des Tankentlüftungsventils schließt, wenn die Betriebskenngröße innerhalb einer vorgegebenen Zeit um einen vorgegebenen Wert abfällt.

4. Verfahren nach einem der Ansprüche 1 bis 3, **dadurch gekennzeichnet, dass** man als Betriebskenngröße eine oder mehrere der folgenden Größen verwendet: Die Stromaufnahme der Pumpe (50) und/oder die Drehzahl der Pumpe (50) und/oder die an der Pumpe (50) anliegende Spannung und/oder der von der Pumpe (50) erzeugte Druck.

5. Verfahren nach einem der Anspruche 1 bis 4, ausgenommen Anspruch 2, **dadurch gekennzeichnet, dass** das Referenzleck parallel zur Tankentlüftungsanlage geschaltet wird.

## Claims

1. Method for leak-testing a tank ventilation system of a vehicle comprising a tank (10), an adsorption filter (20), which is connected to the tank (10) by means of a connecting line (12) and has an aerating line (22), and a tank ventilation valve (30) which is connected to the adsorption filter (20) by means of a valve line (24), a pressure which is higher or lower than the atmospheric pressure being alternately introduced into the tank ventilation system and into a reference leak (81), which is of a defined size and is connected in parallel with said tank ventilation system, over a predefined time interval by means of a pump (50) with the tank ventilation valve (30) closed, and at least one characteristic operating variable of the pump (50) being determined when the pressure is introduced into the tank ventilation system during a tank measurement and when the pressure is introduced into the reference leak (81) during a reference measurement, said determined values being compared with one another, and it being concluded that a leak is present if the tank measurement deviates from the reference measurement by a predefineable value, **characterized in that** the time-based profile of the characteristic operating variable is determined during an idle measurement, in which a tank measurement is carried out when the internal combustion engine of the vehicle is at idle, and **in that** the time-based profile of the characteristic operating variable is determined during a follow-up measurement, in which a tank measurement is carried out when the internal combustion engine of the vehicle is switched off, and it being concluded that the tank ventilation valve is faulty when the time-based gradient of the characteristic operating variable during the idle measurement deviates from the comparable time-based gradient of the characteristic operating variable during the follow-up measurement by a predefined value.

2. Method for leak-testing a tank ventilation system of a vehicle comprising a tank (10), an adsorption filter (20), which is connected to the tank (10) by means of a connecting line (12) and has an aerating line (22), and a tank ventilation valve (30) which is connected to the adsorption filter (20) by means of a valve line, a pressure which is higher or lower than the atmospheric pressure being introduced, during a tank measurement, into the tank ventilation system over a predefined time interval by means of a pump (50) with the tank ventilation valve (30) closed, and at least one characteristic operating variable of the pump (50) being determined when the pressure is introduced into the tank ventilation system and said determined value being compared with a threshold which is derived from operating variables of the controller of an internal combustion engine of a vehicle or is fixedly predefined, and it being concluded that a leak is present if the tank measurement deviates from the threshold by a predefined value, **characterized in that** the time-based profile of the characteristic operating variable is determined during an idle measurement, in which a tank measurement is carried out when the internal combustion engine of the vehicle is at idle, and **in that** the time-based profile of the characteristic operating variable is determined during a follow-up measurement, in which a tank measurement is carried out when the internal combustion engine of the vehicle is switched off, and it being concluded that the tank ventilation valve is faulty when the time-based gradient of the characteristic operating variable during the idle measurement deviates from the comparable time-based gradient of the characteristic operating variable during the follow-up measurement by a predefined value.

3. Method according to Claim 1 or 2, **characterized in that**, after the end of the tank measurement, the tank ventilation valve is opened, the time-based profile of the characteristic operating variable is determined and it is concluded that the tank ventilation valve is functional if the characteristic operating variable falls by a predefined value within a predefined time.

4. Method according to one of Claims 1 to 3, **characterized in that** one or more of the following variables are used as a characteristic operating variable: the current consumption of the pump (50) and/or the speed of the pump (50) and/or the voltage across the pump (50) and/or the pressure generated by the pump (50).

5. Method according to one of Claims 1 to 4, with the exception of Claim 2, **characterized in that** the reference leak is connected in parallel with the tank ventilation system.

## Revendications

1. Procédé de contrôle d'étanchéité d'une unité d'aération de réservoir d'un véhicule ayant un réservoir (10), un filtre d'adsorption (20) relié au réservoir (10) par une conduite de branchement (12) et une conduite d'aération (22) ainsi qu'une soupape d'aération de réservoir (30) reliée au filtre d'adsorption (20) par une conduite de soupape (24), selon lequel,
à l'aide d'une pompe (50) et pendant un intervalle de temps prédéterminé, la vanne d'aération de réservoir (30) étant fermée, on crée une surpression ou une dépression par rapport à la pression atmosphérique, en alternance dans l'installation d'aération de réservoir et on établit une fuite de référence (81) en parallèle à cette installation et ayant une valeur définie et on saisit au moins une grandeur caractéristique de fonctionnement de la pompe (50) en appliquant la pression à l'installation d'aération de réservoir au cours d'une mesure faite sur le réservoir ainsi que l'application à la fuite de référence (81) au cours d'une mesure de référence, on les compare et en cas de déviation d'une valeur prédéterminée entre la mesure de réservoir et la mesure de référence, on conclut qu'il y a une fuite,
**caractérisé en ce qu'**
on saisit l'évolution dans le temps de la grandeur caractéristique de fonctionnement pendant une mesure de ralenti au cours de laquelle, on effectue une mesure de réservoir pendant que le moteur à combustion du véhicule tourne au ralenti, et
on saisit l'évolution dans le temps de la grandeur caractéristique de fonctionnement pendant une mesure de poursuite de fonctionnement au cours de laquelle on fait une mesure de réservoir lorsque le moteur du véhicule est arrêté, et
on conclut à un défaut de la soupape d'aération de réservoir si le gradient en fonction du temps de la grandeur caractéristique de fonctionnement lors de la mesure de ralenti diffère d'une valeur prédéterminée des gradients comparables en fonction du temps de la grandeur caractéristique de fonctionnement lors de la mesure de poursuite de fonctionnement.

2. Procédé de contrôle d'étanchéité d'une unité d'aération de réservoir d'un véhicule ayant un réservoir (10), un filtre d'adsorption (20) relié au réservoir (10) par une conduite de branchement (12) et une conduite d'aération (22) ainsi qu'une soupape d'aération de réservoir (30) reliée au filtre d'adsorption (20) par une conduite de soupape, selon lequel,
pendant une mesure de réservoir à l'aide d'une pompe (50) et pendant un intervalle de temps prédéterminé, la vanne d'aération de réservoir (30) étant fermée, on crée une surpression ou une dépression par rapport à la pression atmosphérique, dans l'installation d'aération de réservoir et on saisit au moins une grandeur caractéristique de fonctionnement de la pompe (50) en introduisant la pression dans l'installation d'aération de réservoir, à un seuil prédéterminé de manière fixe ou déduit de grandeurs caractéristiques de mesure de commande d'un moteur à combustion d'un véhicule on la compare et en cas de déviation d'une valeur prédéterminée entre la mesure du réservoir et le seuil, on conclut qu'il y a une fuite,
**caractérisé en ce qu'**
on saisit l'évolution dans le temps de la grandeur caractéristique de fonctionnement pendant une mesure de ralenti au cours de laquelle, on effectue une mesure de réservoir pendant que le moteur à combustion du véhicule tourne au ralenti, et
on saisit l'évolution dans le temps de la grandeur caractéristique de fonctionnement pendant une mesure de poursuite de fonctionnement selon laquelle on fait une mesure de réservoir lorsque le moteur du véhicule est arrêté, et
on conclut à un défaut de la soupape d'aération de réservoir si le gradient en fonction du temps de la grandeur caractéristique de fonctionnement lors de la mesure de ralenti, diffère d'une valeur prédéterminée des gradients en fonction du temps, comparables de la grandeur caractéristique de fonctionnement lors de la mesure de poursuite de fonctionnement.

3. Procédé selon l'une quelconque des revendications 1 ou 2,
**caractérisé en ce qu'**
à la fin de la mesure de réservoir, on ouvre la soupape d'aération de réservoir, on saisit l'évolution dans le temps de la grandeur caractéristique de fonctionnement et on conclut que la soupape d'aération de réservoir est apte à fonctionner si la grandeur caractéristique de fonctionnement descend d'une valeur prédéterminée pendant une durée de prédéterminée.

4. Procédé selon l'une quelconque des revendications 1 à 3,
**caractérisé en ce que**
comme grandeur caractéristique de fonctionnement, on utilise l'une ou plusieurs des grandeurs suivantes : le courant ptis par la pompe (50) et/ou la vitesse de rotation de la pompe (50) et/ ou la tension appliquée à la pompe (50) et/ou la pression générée par la pompe (50).

5. Procédé selon l'une quelconque des revendications 1 à 4 à l'exception de la revendication 2,
**caractérisé en ce que**
la fuite de référence est branchée en parallèle à l'installation d'aération de réservoir.
